# EUROPÄISCHE PATENTSCHRIFT

(11) **EP 3 399 225 B1**
(45) Veröffentlichungstag und Bekanntmachung des Hinweises auf die Patenterteilung: **01.01.2020**
(21) Anmeldenummer: 18170633.4
(22) Anmeldetag: 03.05.2018
(51) Int. Cl.: F21S 8/04, F21V 15/01, F21V 29/70, F21V 29/83, F21V 29/89, F21V 23/06, F21V 29/507, F21S 4/28, F21W 131/101, F21Y 113/00, F21Y 105/10, F21Y 115/10

(54) **TUNNELLEUCHTE**
TUNNEL LUMINAIRE
LUMINAIRE DE TUNNEL

(30) Priorität: 03.05.2017 DE 202017102627 U
(43) Veröffentlichungstag der Anmeldung: 07.11.2018
(73) Patentinhaber: Broll Systemtechnik KG, 93083 Obertraubling (DE)
(72) Erfinder: Niederhofer, Ernst, 93083 Obertraubling (DE)
(74) Vertreter: Glück Kritzenberger Patentanwälte PartGmbB

(56) Entgegenhaltungen:
- US-A1- 2012 020 094
- US-A1- 2014 218 942
- US-B1- 7 338 186

## Beschreibung

Die Erfindung betrifft eine Tunnelleuchte.

Tunnelleuchten zur Beleuchtung von Tunnelanlagen sind hinreichend bekannt. Unter dem Begriff Tunnelleuchte wird hierbei ein Beleuchtungsgerät mit zumindest einer Lampe (Leuchtmittel) und weiteren technischen Bauteilen wie beispielsweise einem Leuchtengehäuse, elektrischen Kabeln, Befestigungselementen etc. verstanden.

Derartige Tunnelleuchte werden üblicherweise an der Tunneldecke oder an den Tunnelwänden angeordnet. Zur Ausleuchtung der ein- oder mehrspurigen Tunnelfahrbahn werden vorzugsweise mehrere derartiger Tunnelleuchten entlang der auszuleuchtenden Tunnelfahrbahn vorgesehen. Insbesondere ist es im Einfahrtsbereich bzw. Ausfahrtsbereich eines Tunnels erforderlich, Tunnelleuchten mit einer hohen Leuchtleistung bzw. Lumenabgabe vorzusehen, um den Übergang zwischen Tageslicht und Tunnellicht und vice versa für das Auge des jeweiligen Fahrzeugführers angenehmer zu gestalten. Daher weisen Tunneleinfahrtsleuchten bzw. Tunnelausfahrtsleuchten im Vergleich zu den normalen Tunnelleuchten eine deutlich höhere Leuchtleistung bzw. Lumenabgabe auf.

In jüngster Vergangenheit finden zunehmend durch eine Vielzahl an Leuchtdioden bzw. LED's ("Light Emitting Diodes") gebildete Leuchtmittel in Tunnelleuchten Verwendung. Diese sind wartungsärmer und weisen im Vergleich zu alternativen Leuchtmittel auch einen geringeren Energieverbrauch auf. Aus der DE 10 2010 045 297 A1 sind bereits Tunnelleuchten bekannt, bei denen Leuchtdioden bzw. so genannte LED's ("Light Emitting Diodes") als Leuchtmittel zum Einsatz kommen. Im Leuchtengehäuse ist ein mehrere Leuchtdioden aufweisendes, mehrteiliges Leuchtenmodul vorgesehen, welches über zumindest eine jeweils eine Leuchtdiodenreihe aufnehmende, streifenartige Leiterplatine verfügt. Der die Leuchtdiodenreihe aufnehmende Platinenstreifen ist über einen länglichen Trägerkörper sowie ein Halteprofil mit dem Leuchtengehäuse wärmeleitend verbunden. Das längliche Trägerteil bildet hierbei einen oberen Kühlkörper und das zumindest eine Halteprofil einen unteren Kühlkörper aus.

Beim Vorsehen von einer Vielzahl von flächig verteilten, jedoch dicht gepackt angeordneten Leuchtdioden ist die Leistungsaufnahme eines derartigen länglichen Trägerteils nicht mehr ausreichend, um eine ausreichende Kühlung der Leuchtmittel zu gewährleisten. Um die Kühlleistung zu erhöhen finden daher häufig mittels Strangpressen hergestellte Kühlkörperprofile Verwendung, welche plattenförmig ausgebildet sind und wärmeleitend mit den zu kühlenden Leuchtdioden in Verbindung steht. Nachteilig unterliegen derartige Strangpressprofile beim Einsatz in Tunnelleuchten im Bereich der Profilierung, die zu Kühlzwecken von außen frei zugänglich ist, naturgemäß einer hohen Verschmutzung, wodurch die Kühlleistung derartiger Kühlkörperprofile im Laufe der Zeit merklich abnimmt. Eine gleichbleibe, dauerhaft ausreichende Kühlung der Leuchtdioden ist damit nicht mehr sichergestellt, was auch zu einer Beschädigung zumindest eines Teils der Leuchtdioden aufgrund einer partiell hohen Wärmeentwicklung führen kann.

Aus der US 2012/020094 A1 ist eine Tunnelleuchte mit einem flachen Leuchtengehäuse bekannt, welches einen Gehäuseboden und eine Gehäuseabdeckung aufweist, die einen Gehäuseinnenraum einschließen. Im Gehäuseraum sind Leuchtmittel in Form von LED-Modulen aufgenommen. Das als Metallprofil ausgebildete Gehäuseunterteil des Leuchtengehäuses umfasst einen rechteckförmigen, ebenen Bodenabschnitt sowie an dessen Längsseiten anschließende Gehäusewandabschnitte. In den Gehäusewandabschnitten sind schlitzförmige Öffnungen vorgesehen, um das Austreten von beim Betrieb der LED-Module entstehenden Wärme vom Gehäuseinnenraum nach außen zu gewährleisten.

Ausgehend hiervon ist es Aufgabe der Erfindung, eine Tunnelleuchte mit einem verbesserten Wärmeabtrag aufzuzeigen, welche die genannten Probleme beseitigt und darüber hinaus eine Reduzierung des Gewichts der Tunnelleuchte ermöglicht. Die Aufgabe wird durch eine Tunnelleuchte gemäß den Merkmalen des Patentanspruches 1 gelöst.

Ein wesentlicher Aspekt der erfindungsgemäßen Tunnelleuchte ist darin zu sehen, dass der Gehäuseboden durch ein durch Biegen aus einem metallischen Flachmaterial hergestelltes, einen Kühlkörper bildendes Metallprofil umfassend einen rechteckförmigen, ebenen Bodenabschnitt sowie an zumindest zwei Längsseiten des Bodenabschnittes anschließende erste Schenkelabschnitte gebildet ist, wobei die ersten Schenkelabschnitte von der Gehäuseabdeckung wegweisen und vom Leuchtengehäuse nach außen abstehen sowie mehrere Ausnehmungen oder Durchbrüche zur Vergrößerung der Kühloberfläche aufweisen. Besonders vorteilhaft ist der Gehäuseboden damit nicht nur Teil des Gehäuses, sondern bildet auch einen Kühlkörper zur Kühlung der mit diesen zumindest abschnittsweise thermisch leitend verbundenen Leuchtdioden aus. Zur Erhöhung der Kühlleistung sind entlang der Längsseiten des rechteckförmigen, ebenen Bodenabschnittes die beiden ersten Schenkelabschnitte vorgesehen, die von der Unterseite des Leuchtengehäuses nach außen frei abstehen und damit die Kühlfläche des Metallprofils bilden. Weiterhin vorteilhaft weist das Metallprofil im Vergleich zu den aus dem Stand der Technik bekannten Strangpressprofilen eine geringeres Gewicht auf.

Weiterhin vorteilhaft weist das Metallprofil zweite, an jeweils einen ersten Schenkelabschnitt anschließende Schenkelabschnitte auf. Mittels der weiteren Schenkelabschnitte, deren freie Enden nach innen und zueinander orientiert sind und die sich vorzugsweise in einer Ebene parallel zum rechteckförmigen, ebenen Bodenabschnitt erstrecken, kann die Kühlfläche und damit auch die Kühlwirkung weiter erhöht werden.

Vorteilhaft weist das Metallprofil somit einen U- oder C-förmigen Querschnitt auf. Das erfindungsgemäße U- oder C-förmige Querschnittsprofil ist schnell und einfach aus einem metallischen Flachmaterial, insbesondere vorbereiteten rechteckförmigen Metallplatten mit einer Materialstärke zwischen 3mm und 15mm durch entsprechendes randseitiges Biegen herstellbar.

Zur weiteren Vergrößerung der Kühloberfläche sind erfindungsgemäß in den ersten Schenkelabschnitten mehrere Ausnehmungen oder Durchbrüche eingebracht. Zusätzlich können auch in den zweiten Schenkelabschnitt mehrere Ausnehmungen oder Durchbrüche zur weiteren Vergrößerung der Kühloberfläche eingebracht sein. Die Ausnehmungen oder Durchbrüche werden vorzugsweise durch Stanzen erzeugt. Durch das Einbringen von Ausnehmungen oder Durchbrüchen unterschiedlicher Form und/oder Tiefe und/oder Größe kann die Kühloberfläche deutlich erhöht werden.

Vorzugsweise sind die Ausnehmungen oder Durchbrüche in einer oder mehreren Reihe(n) in den Schenkelabschnitten angeordnet, die parallel zur Längsachse der Tunnelleuchte und/oder parallel zueinander orientiert sind. Vorzugsweise bildet die Querschnittsform einer Ausnehmung oder eines Durchbruchs ein Quadrat mit einer vorgegebenen Seitenlänge aus. Die Erfinder haben erkannt, dass eine größtmögliche Vergrößerung der Kühloberfläche im Bereich der Schenkelabschnitte erreicht wird, wenn die Seitenlänge der Quadrate näherungsweise der Materialstärke des Metallprofils entspricht. Die Ausnehmungen und Durchbrüche bilden in diesen Fall würfelförmige Löcher aus.

Zur weiteren Erhöhung der Kühlwirkung ist die Oberfläche des Metallprofils in einer Ausführungsvariante schwarz eloxiert. Vorzugsweise wird bei einer schwarzen Eloxierung des Gehäusebodens auf der die Leuchtdiodenmodule aufnehmenden Oberseite eine reflektierende Beschichtung oder eine reflektierende Materialschicht aufgebracht, welche zwischen der Oberseite des Gehäusebodens und den Leuchtdiodenmodulen aufgenommen ist. Hierdurch wird besonders vorteilhaft die durch die Glasplatte oder Kunststoffplatte reflektierten Anteile der von den Leuchtdiodenmodulen erzeugten Lichtstrahlung reflektiert und damit eine merkliche Verbesserung der Lichtausbeute erreicht.

Das Metallprofil ist besonders bevorzugt aus Aluminium oder einer Aluminiumlegierung, vorzugsweise der Aluminiumlegierung AIMg3 hergestellt.

Besonders bevorzugt ist das Leuchtengehäuse kassettenförmig ausgebildet.

Vorteilhaft ist die Tunnelleuchte als Einfahrtsleuchte bzw. Ausfahrtsleuchte oder Langefeldleuchte ausgebildet.

Die Ausdrucke "näherungsweise", "im Wesentlichen" oder "etwa" bedeuten im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1: eine perspektivische Ansicht einer erfindungsgemäßen Tunnelleuchte mit geschlossenen Leuchtengehäuse,
- Fig. 2: eine perspektivische Ansicht der erfindungsgemäßen Tunnelleuchte gemäß Figur 1 mit geöffneten Leuchtengehäuse,
- Fig. 3: eine Draufsicht auf den die Leuchtmittel tragenden Gehäuseboden der erfindungsgemäßen Tunnelleuchte gemäß Figur 2,
- Fig. 4: eine stirnseitige Ansicht des Gehäusebodens gemäß Figur 2,
- Fig. 5: eine Seitenansicht des Gehäusebodens gemäß Figur 2,
- Fig. 6: eine perspektivische Ansicht einer Explosionsdarstellung des Gehäusebodens gemäß Figur 2,
- Fig. 7: eine perspektivische Ansicht einer alternativen Ausführungsvariante einer erfindungsgemäßen Tunnelleuchte mit geschlossenen Leuchtengehäuse,
- Fig. 8: eine perspektivische Ansicht der erfindungsgemäßen Tunnelleuchte gemäß Figur 7 mit geöffneten Leuchtengehäuse,
- Fig. 9: eine perspektivische Draufsicht auf den die Leuchtmittel tragenden Gehäuseboden der erfindungsgemäßen Tunnelleuchte gemäß Figur 7 und
- Fig. 10: eine perspektivische Ansicht einer Explosionsdarstellung des erfindungsgemäßen Leuchtengehäuses gemäß Figur 9.

In Figur 1 ist beispielhaft eine perspektivische Darstellung einer erfindungsgemäßen Tunnelleuchte 1 dargestellt, welche ein vorzugsweise flaches Leuchtengehäuse 2 umfassend zumindest einen Gehäuseboden 3 und eine mit dem Gehäuseboden 3 verbindbare Gehäuseabdeckung 4 aufweist, die im verbundenen Zustand einen Gehäuseinnenraum 5 des Leuchtengehäuses 2 einschließen. Im Gehäuseinnenraum 5 ist eine Vielzahl von Leuchtmitteln in Form von Leuchtdioden LED aufgenommen, die thermisch leitend zumindest mit dem Gehäuseboden 3 verbunden sind.

Eine derartige Tunnelleuchte 1 dient zur Beleuchtung eines Tunnels und wird hierzu an der Tunneldecke oder an den seitlichen Tunnelwänden entsprechend befestigt. Auch können mehrere parallel und/oder in Serie hintereinander angeordnete Tunnelleuchten 1 in einem Tunnel vorgesehen sein, die gemeinsam oder gruppenweise über eine zentrale, nicht in den Figuren dargestellte Steuereinheit geschaltet und/oder gesteuert werden. Vorzugsweise weist die erfindungsgemäße Tunnelleuchte 1 kein integriertes Vorschaltgerät auf, sondern ist über eine entsprechende Leitungsverbindung mit einem externen Vorschaltgerät verbunden. In einer vorteilhaften Ausführungsvariante sind mehrere erfindungsgemäße Tunnelleuchten 1 an ein zentrales Vorschaltgeräte angeschlossen und über diese entsprechend ansteuerbar.

Die Tunnelleuchte 1 findet beispielsweise auch als Einfahrtsleuchte bzw. Ausfahrtsleuchte Verwendung, welche zur Montage im Einfahrts- oder Ausfahrtsbereich eines Tunnels vorgesehen ist und eine im Vergleich zu den anderen, im Tunnel montierten Tunnelleuchten 1 deutlich höhere Leuchtleistung bzw. Lumenabgabe aufweist. In den Figuren 1 bis 6 ist beispielsweise eine als Einfahrts- oder Ausfahrtsleuchte ausgebildete Tunnelleuchte 1 dargestellt. Die Figuren 7 bis 10 zeigen eine Ausführungsvariante einer als Langfeldleuchte ausgebildeten Tunnelleuchte 1.

Zur Montage des Leuchtengehäuses 2 sind vorzugsweise mehrere Halterungen 2a, 2b, 2c, 2d oder Halteanordnungen 2e, 2f vorgesehen. Die Halterungen 2a, 2b, 2c, 2d sind beispielsweise in Form von aus einem metallischen Flachmaterial hergestellten Haltewinkelelementen ausgebildet. Vorzugsweise sind vier Halterungen 2a, 2b, 2c, 2d zur stirnseitigen Montage des Leuchtengehäuses 2 an der Tunneldecke oder der Tunnelwandung vorgesehen. Die Halterungen 2a, 2b, 2c, 2d sind nur in den Figuren 1 und 2 gezeigt und aus Übersichtlichkeitsgründen in den Figuren 3 bis 5 weggelassen. Die Halteanordnungen 2e, 2f sind beispielsweise durch eine mehrteilige Haltekonstruktion bzw. Abhängekonstruktion zur hängenden Montage des Leuchtengehäuses 2 an der Tunneldecke gebildet. Auch hier sind aus Übersichtlichkeitsgründen die Halteanordnungen 2e, 2f nur in den Figuren 7 und 8 gezeigt und in den Figuren 9 und 10 weggelassen.

Das Leuchtengehäuse 2 ist beispielsweise im dargestellten Ausführungsbeispiel gemäß der Figuren 1 bis 7 kassettenförmig ausgebildet, dessen Längsseiten sich parallel zu einer Längsachse LA sowie dessen Breitseiten parallel zu einer Querachse QA erstrecken. Alternativ hierzu ist die in den Figuren 8 bis 10 dargestellte erfindungsgemäße Tunnelleuchte 1 als Langfeldleuchte ausgebildet, welche lediglich schmale Breitseiten und eine näherungsweise balkenartige Kassettenform aufweist.

Die Gehäuseabdeckung 4 weist eine rechteckförmige Oberseite 4.1 und einen umlaufenden Rand 4.2 mit geringer Höhe auf. Der Rand 4.2 setzt sich aus jeweils zwei, vorzugsweise parallel zueinander verlaufenden, gegenüberliegenden Wandabschnitten zusammen, die sich entlang der Längsachse LA bzw. der Querachse QA erstrecken und vorzugsweise senkrecht zu einer die rechteckförmige Oberseite 4.1 aufnehmenden Ebene verlaufen. Der somit vier Wandabschnitte umfassende umlaufende Rand 4.2 legt im Wesentlichen die Höhe des Gehäuseinnenraums 5 fest.

Ferner weist die Gehäuseabdeckung 4 in der rechteckförmigen Oberseite 4.1 zumindest eine vorzugsweise reckteckförmige Aussparung 6, die mit einem transparenten Material, vorzugsweise Glas oder einem transparenten Kunststoffmaterial verschlossen ist. Die rechtförmige Oberseite 4.1 umgibt beispielsweise die rechteckförmige Aussparung 6 rahmenförmig und weist eine in Richtung der Längsachse LA daran anschließenden geschlossenen Oberseitenrandabschnitt 4.1' auf.

Der Gehäuseboden 3 ist erfindungsgemäß durch ein durch Biegen aus einem metallischen Flachmaterial hergestelltes, einen Kühlkörper bildendes Metallprofil umfassend einen rechteckförmigen, ebenen Bodenabschnitt 3.1 sowie an zumindest zwei Längsseiten des Bodenabschnittes 3.1 anschließende erste Schenkelabschnitte 3.2. Die ersten Schenkelabschnitte 3.2 des Gehäusebodens 3 sind vorzugsweise eben und rechteckförmig ausgebildet und erstrecken sich senkrecht zu dem rechteckförmigen, ebenen Bodenabschnitt 3.1. Ferner weisen die ersten Schenkelabschnitte 3.2 von der Gehäuseabdeckung 4 weg, d.h. stehen vom Leuchtengehäuse 2 nach außen ab. Schließlich sind die einander gegenüberliegenden ersten Schenkelabschnitte 3.2 vorzugsweise parallel zueinander angeordnet und weisen dieselbe Breite und Länge auf.

In einer bevorzugten, in den Figuren 1 bis 7 dargestellten Ausführungsvariante schließt sich an jeweils einen ersten Schenkelabschnitt 3.2 ein zweiter Schenkelabschnitt 3.3 an, welcher vorzugsweise ebenfalls eben und rechteckförmig ausgebildet ist. Die zweiten Schenkelabschnitte 3.3 sind jeweils senkrecht zum ersten Schenkelabschnitt 3.2 angeordnet. Die zweiten Schenkelabschnitte 3.3 kommen somit in einer parallel zum rechteckförmigen, ebenen Bodenabschnitt 3.1 verlaufenden Ebene zu liegen und weisen mit ihren freien Enden aufeinander zu.

Ein Schnitt entlang der Querachse QA durch das erfindungsgemäße Metallprofil ergibt damit einen C-förmigen Querschnitt. Bei Wegfall der zweiten Schenkelabschnitte 3.3 ergibt sich ein U-förmiger Querschnitt des Metallprofils. Vorzugsweise weist das Metallprofil einen U- oder C-förmigen Querschnitt auf und steht mit seinen Schenkelabschnitten 3.2, 3.3 von der Unterseite der Gehäusebodens 3. In den Figuren 1 bis 7 ist beispielhaft ein Metallprofil mit einem C-förmigen Querschnitt und in den Figuren 8 bis 10 mit einem U-förmigen Querschnitt gezeigt.

Erfindungsgemäß sind die Schenkelabschnitte 3.2, 3.3 durch randseitiges Biegen einer aus einem metallischen Flachmaterial hergestellten Metallplatte hergestellt, und zwar entlang von parallel zur Längsachse LA orientierten Biegekanten.

In einer bevorzugten Ausführungsvariante sind in die ersten und/oder zweiten Schenkelabschnitte 3.2, 3.3 zur Vergrößerung der Kühloberfläche und damit der Kühlleistung mehrere Ausnehmungen oder Durchbrüche 7 eingebracht, und zwar vorzugsweise durch Stanzen. Die Ausnehmungen oder Durchbrüche 7 können unterschiedliche Querschnittsform und/oder Größe und/oder Durchmesser aufweisen. Prinzipiell können die Ausnehmungen oder Durchbrüche 7 jede beliebige Querschnittsform bzw. dreidimensionale Form aufweisen, welche eine Vergrößerung der Kühloberfläche des Metallprofils im Bereich der nach unten wegstehenden ersten und/oder zweiten Schenkelabschnitte 3.2, 3.3 ermöglicht. Die in die ersten und/oder zweiten Schenkelabschnitte 3.2, 3.3 eingebrachten Ausnehmungen oder Durchbrüche 7 dienen damit einer verbesserten Wärmeableitung nach außen, und zwar außerhalb des Leuchtengehäuses 2.

Bei der in den Figuren 1 bis 7 dargestellten Ausführungsvariante sind zumindest in den ersten Schenkelabschnitten 3.2 mehrere, sich entlang einer oder mehrerer Reihen angeordnete Ausnehmungen oder Durchbrüche 7 vorgesehen, wobei sich die Reihen parallel zur Längsachse LA erstreckend und/oder mehrere parallele Reihen vorgesehen sein können. Alternativ können die Ausnehmungen oder Durchbrüche 7 matrixartig über die Fläche der zumindest ersten Schenkelabschnitt 3.2 verteilt sein. Besonders bevorzugt weisen auch die zweiten Schenkelabschnitte 3.3 entsprechende Ausnehmungen oder Durchbrüche 7 auf. Bei der in den Figuren 8 bis 10 dargestellten Ausführungsvariante ist pro ersten Schenkelabschnitt 3.2 jeweils eine Reihe von Ausnehmungen oder Durchbrüchen 7 vorgesehen, welches ich entlang der Längsachse LA erstreckt. Besonders bevorzugt sind alle in zumindest einen Schenkelabschnitt 3.2, 3.3 eingebrachten Ausnehmungen oder Durchbrüche 7 hinsichtlich Form und Größe identisch zueinander.

Besonders bevorzugt weisen die Ausnehmungen oder Durchbrüche 7 eine quadratische Querschnittsform auf, wobei die Seitenlänge der quadratischen Ausnehmungen oder Durchbrüche 7 von der Materialstärke des Metallprofils abhängig ist. Besonders vorzugweise entspricht die Seitenlänge der quadratischen Ausnehmungen oder Durchbrüche 7 der Materialstärke des Metallprofils. Die in den ersten und/oder zweiten Schenkelabschnitt 3.2, 3.3 eingebrachten Ausnehmungen oder Durchbrüche 7 sind damit in einer besonders bevorzugten Ausführungsvariante würfelförmig ausgebildet. Bei dieser Ausgestaltung der Ausnehmungen oder Durchbrüche 7 konnte der größte Kühlflächenzugewinn erzielt und damit die Kühlleistung weiter erhöht werden. Beispielsweise bilden Ausnehmungen oder Durchbrüche 7 mehrere, parallel zueinander und entlang der Längsachse LA orientierte Lochreihen aus, wobei die einzelnen Löcher einer Reihe quadratisch ausgebildet sind und die Seitenlänge der quadratischen Löcher der Materialstärke des Metallprofils entspricht. Besonders bevorzugt ist der Gehäuseboden 3 durch ein aus Aluminium oder einer Aluminiumlegierung durch Biegen hergestelltes Metallprofil gebildet. Besonders bevorzugt findet die Aluminiumlegierung AIMg3 Verwendung.

Die Ausnehmungen oder Durchbrüche 7 bzw. Lochreihen werden vorzugsweise vor dem Biegen der aus einem metallischen Flachmaterial hergestellten Metallplatte randseitig, und zwar entlang deren Längsseiten durch Stanzen eingebracht und die derartig vorbehandelte Metallplatte anschließend - wie zuvor - beschrieben randseitig gebogen, um die gewünschte C- oder U-Querschnittsform zu erhalten

Die Leuchtmittel in Form von Leuchtdioden LED sind vorzugsweise auf zumindest einer Leiterplatine montiert. In einer bevorzugten Ausführungsform sind mehrere Leuchtdioden LED, vorzugsweise gruppiert auf einer Leiterplatine 8.1 angeordnet und bilden zusammen mit den zugehörigen entsprechenden elektrischen Anschlussmöglichkeiten und ggf. zur Ansteuerung der Leuchtdioden LED erforderlichen elektronischen Bauteilen ein so genanntes Leuchtdiodenmodul 8. Vorzugsweise weist ein Leuchtdiodenmodul 8 jeweils zumindest ein Linsensystem 8.2 auf, welches vorzugsweise zur Erzeugung einer asymmetrischen Abstrahlung der von den Leuchtdioden LED erzeugten Lichtstrahlung ausgebildet ist. Beispielsweise können jeweils vier beabstandet zueinander, auf einer Leiterplatine 8.1 angeordneten Leuchtdioden LED ein Linsensystem 8.2 zugeordnet sein, d.h. pro Leuchtdiodenmodul 8 können auch mehrere Linsensysteme 8.2 Verwendung finden.

Bei der Ausführungsvariante gemäß den Figuren 1 bis 7 sind beispielsweise sechs Leuchtidiodenmodule 8 parallel zueinander und zur Querachse QA auf der Oberseite 3.1 des Gehäusebodens 3 angeordnet, wohingegen bei der Ausführungsvariante gemäß der Figuren 8 bis 10 beispielsweise drei Leuchtidiodenmodule 8 vorgesehen sind, welche hintereinander entlang der Längsachse LA auf der Oberseite 3.1 des Gehäusebodens 3 angeordnet sind.

Vorzugsweise sind mehrere derartiger Leuchtdiodenmodule 8 auswechselbar und thermisch leitend mit dem Gehäuseboden 3 verbunden, und zwar auf der den ersten und/oder zweiten Schenkelabschnitten 3.2, 3.3 gegenüberliegenden Oberseite des rechteckförmigen, ebenen Bodenabschnittes 3.1. Vorzugsweise sind die Leuchtdiodenmodule 8 derart auf der Oberseite des rechteckförmigen, ebenen Bodenabschnittes 3.1 angeordnet, dass die rechteckförmige Aussparung 6 in der Gehäuseabdeckung 4 die Sicht auf diese freigibt, d.h. der die Aussparung 6 rahmenförmig umgebende Abschnitt der Oberseite 4.1 der Gehäuseabdeckung 4 diese umschließt. Damit kann die von den Leuchtdioden LED erzeugte Lichtstrahlung durch die Aussparung 6 bzw. das diese verschließende transparente Material hindurchtreten und damit die gewünschte Leuchtwirkung erzeugen. Hierbei der Abstand zwischen den einzelnen Leuchtdioden LED und einer transparenten Glasplatte oder einer transparenten Kunststoffplatte, mit welcher die Aussparung 6 verschlossen ist, derart gewählt, dass ein optimaler Austritt der erzeugten Lichtstrahlen und damit eine hohe Lichtausbeute möglich ist.

Die Zuführung der Versorgungsspannung und/oder Steuersignale an die Leuchtdiodenmodule 8 erfolgt über eine zentrale Anschlusseinheit 9, welche vorzugsweise im Bereich des Oberflächenrandabschnittes 4.1' vorgesehen ist. Die zentrale Anschlusseinheit 9 ist vorzugsweise als ein oder mehrere Steckverbindungseinheiten ausgebildet. Zum Schutz dieser zentrale Anschlusseinheit 9 ist vorzugsweise bei einem rechteckförmigen Leuchtengehäuse 2 mit schmalen Längs- oder Stirnseiten ein nach außen wegstehendes Anschlussgehäuseabschnitt 10 auf der Oberseite des 4.1 der Gehäuseabdeckung 4 vorgesehen. Der Anschlussgehäuseabschnitt 10 kann in einer alternativen Ausführungsvariaten bei einem rechteckförmigen Leuchtengehäuse 2 mit entsprechend breiten Längs- oder Stirnseiten auch stirnseitig oder längsseitig angeordnet sein, d.h. bündig mit der jeweiligen Längs- oder Stirnseite ausgebildet bzw. in dieser aufgenommen sein. Der Anschlussgehäuseabschnitt 10 weist beispielsweise eine Kabelverschraubung 10.1 und ein Druckausgleichsystem 10.2 auf.

Die in den Ausführungsbeispielen gezeigten Leuchtdiodenmodule 8 weisen beispielsweise zweiunddreißig Leuchtdioden LED pro Modul auf, wobei jeweils vier zueinander gruppierten Leuchtdioden LED ein Linsensystem 8.2 zugeordnet ist, d.h. ein entsprechendes Leuchtdiodenmodul 8 umfasst damit acht Linsensysteme 8.2, die besonders bevorzugt in Serie zueinander auf der rechteckförmigen Lieterplatine 8.1 angeordnet sind. Es versteht sich das die Anzahl der Leuchtdioden LED pro Gruppe und/oder Modul sowie die Anzahl der Module per se beliebig gewählt werden kann, um eine gewünschte Leuchtleistung bzw. Lumenabgabe zu erreichen. Vorzugsweise finden so genannte "High-Power" Leuchtdioden LED mit hoher Leuchtleistung Verwendung.

Weiterhin vorteilhaft ist die vorzugsweise haubenartige Gehäuseabdeckung 4 mit einer umlaufenden Dichtung versehen, welche den vom Gehäuseboden 3 und der Gehäuseabdeckung 4 eingeschlossenen Gehäuseinnenraum 5 nach außen abdichtet, so dass ein zumindest spritzwassergeschütztes Leuchtengehäuse 2 entsteht.

In einer Ausführungsvariante ist die Oberfläche des Metallprofils schwarz eloxiert ausgebildet, um eine weitere Erhöhung der Kühlleistung zu erzielen. Vorzugsweise wird bei einer schwarzen Eloxierung des Gehäusebodens 3 auf der die Leuchtdiodenmodule 8 aufnehmenden Oberseite bzw. dem rechteckförmigen, ebenen Bodenabschnitt 3.1 eine reflektierende Beschichtung oder eine reflektierende Materialschicht aufgebracht, welche zwischen dem Bodenabschnitt 3.1 des Gehäusebodens 3 und den Leuchtdiodenmodulen aufgenommen ist. Hierdurch wird besonders vorteilhaft die durch die Glasplatte oder Kunststoffplatte in den Gehäuseinnenraum 5 reflektierten Anteile der von den Leuchtdiodenmodulen 8 erzeugten Lichtstrahlung wieder zur Glasplatte bzw. Kunststoffplatte zurückreflektiert und damit eine merkliche Verbesserung der Lichtausbeute des Tunnelleuchte 1 erreicht.

Der Gehäuseboden 3 ist vorzugsweise lösbar mit der Gehäuseabdeckung 4 verbunden, und zwar beispielsweise mittels geeigneter Schraubverbindungen.

Die Erfindung wurde voranstehend an Ausführungsbeispielen beschrieben. Es versteht sich, dass zahlreiche Änderungen sowie Abwandlungen möglich sind, ohne dass dadurch der der Erfindung zugrunde liegend Erfindungsgedanke verlassen wird.

### Bezugszeichenliste

- 1: Tunnelleuchte
- 2: Leuchtengehäuse
- 2a, 2b, 2c, 2d: Halterungen
- 2e, 2f: Halteanordnungen
- 3: Gehäuseboden
- 3.1: rechteckförmiger, ebener Bodenabschnitt
- 3.2: erste Schenkelabschnitte
- 3.3: zweite Schenkelabschnitte
- 4: Gehäuseabdeckung
- 4.1: Oberseite
- 4.1': Oberflächenrandabschnitt
- 4.2: umlaufender Rand
- 5: Gehäuseinnenraum
- 6: Aussparung
- 7: Ausnehmungen oder Durchbrüche
- 8: Leuchtdiodenmodul
- 8.1: Leiterplatine
- 8.2: Linsensystem
- 9: zentrale Anschlusseinheit
- 10: Anschlussgehäuseabschnitt
- 10.1: Kabelverschraubung
- 10.2: Druckausgleichsystem

- LA: Längsachse
- LED: Leuchtdioden
- QA: Querachse

## Patentansprüche

1. Tunnelleuchte (1) bestehend aus einem vorzugsweise flachen Leuchtengehäuse (2) mit einem Gehäuseboden (3) und einer mit dem Gehäuseboden (3) verbindbaren Gehäuseabdeckung (4), die einen Gehäuseinnenraum (5) einschließen, wobei im Gehäuseinnenraum (5) eine Vielzahl von Leuchtmittel in Form von Leuchtdioden (13) aufgenommen sind, wobei die Leuchtmittel thermisch leitend zumindest mit dem Gehäuseboden (3) verbunden sind, wobei der Gehäuseboden (3) durch ein durch Biegen aus einem metallischen Flachmaterial hergestelltes, einen Kühlkörper bildendes Metallprofil umfassend einen rechteckförmigen, ebenen Bodenabschnitt (3.1) sowie an zumindest zwei Längsseiten des Bodenabschnittes (3.1) anschließende erste Schenkelabschnitte (3.2) gebildet ist, wobei die ersten Schenkelabschnitte (3.2) von der Gehäuseabdeckung (4) wegweisen und vom Leuchtengehäuse (2) nach außen abstehen sowie mehrere Ausnehmungen oder Durchbrüche (7) zur Vergrößerung der Kühloberfläche aufweisen.

2. Tunnelleuchte (1) nach Anspruch 1, **dadurch gekennzeichnet, dass** das Metallprofil zweite, an jeweils einen ersten Schenkelabschnitt (3.2) anschließende zweite Schenkelabschnitte (3.3) aufweist.

3. Tunnelleuchte (1) nach Anspruch 1 oder 2, **dadurch gekennzeichnet, dass** das Metallprofil einen U- oder C-förmigen Querschnitt aufweist.

4. Tunnelleuchte (1) nach Anspruch 2, **dadurch gekennzeichnet, dass** die zweiten Schenkelabschnitte (3.3) mehrere Ausnehmungen oder Durchbrüche (7) zur Vergrößerung der Kühloberfläche aufweisen.

5. Tunnelleuchte (1) nach Anspruch 1 oder 4, **dadurch gekennzeichnet, dass** die Ausnehmungen oder Durchbrüche (7) in den Schenkelabschnitten (2.3, 3.3) durch Stanzen hergestellt sind.

6. Tunnelleuchte (1) nach einem der Ansprüche 1 bis 5, **dadurch gekennzeichnet, dass** die Ausnehmungen oder Durchbrüche (7) in einer oder mehreren Reihe(n) in den Schenkelabschnitten (3.2, 3.3) angeordnet sind, die parallel zur Längsachse (LA) der Tunnelleuchte (1) und/oder parallel zueinander orientiert sind.

7. Tunnelleuchte (1) nach einem der Ansprüche 1 bis 6, **dadurch gekennzeichnet, dass** die Querschnittsform einer Ausnehmung oder eines Durchbruchs (7) ein Quadrat mit einer Seitenlänge bildet, wobei die Seitenlänge näherungsweise der Materialstärke des Metallprofils entspricht.

8. Tunnelleuchte (1) nach einem der vorhergehenden Ansprüche, **dadurch gekennzeichnet, dass** das Metallprofil aus Aluminium oder einer Aluminiumlegierung, vorzugsweise der Aluminiumlegierung AIMg3 hergestellt ist.

9. Tunnelleuchte (1) nach einem der vorhergehenden Ansprüche, **dadurch gekennzeichnet**, die Oberfläche des Metallprofils schwarz eloxiert ist.

10. Tunnelleuchte (1) nach einem der vorhergehenden Ansprüche, **dadurch gekennzeichnet, dass** Leuchtengehäuse (2) kassettenförmig ausgebildet ist.

11. Tunnelleuchte (1) nach einem der vorhergehenden Ansprüche, **dadurch gekennzeichnet, dass** die Tunnelleuchte (1) als Einfahrtsleuchte bzw. Ausfahrtsleuchte oder als Langfeldleuchte ausgebildet ist.

## Claims

1. Tunnel luminaire (1) consisting of a preferably flat luminaire housing (2) with a housing bottom (3) and a housing cover (4) that can be connected with the housing bottom (3), which bottom and cover jointly enclose a housing interior (5), wherein a plurality of lighting means in the form of light-emitting diodes (13) are received in the housing interior (5), wherein the lighting means are connected with at least the housing bottom (3) in a thermally conductive manner, wherein the housing bottom (3) is formed by a metal profile manufactured by bending a metallic flat material, forming a heat sink and comprising a rectangular, planar bottom section (3.1) and first side sections (3.2) joined to at least two longitudinal sides of the bottom section (3.1), wherein the first side sections (3.2) point away from the housing cover (4) and protrude outwardly from the luminaire housing (2) and comprise a plurality of recesses or openings (7) for enlarging the cooling surface.

2. Tunnel luminaire (1) according to claim 1, **characterized in that** the metal profile comprises second side sections (3.3), each joined to one respective first side section (3.2).

3. Tunnel luminaire (1) according to claim 1 or 2, **characterized in that** the metal profile has a U-shaped or C-shaped cross section.

4. Tunnel luminaire (1) according to claim 2, **characterized in that** the second side sections (3.3) comprise a plurality of recesses or openings (7) for enlarging the cooling surface.

5. Tunnel luminaire (1) according to claim 1 or 4, **characterized in that** the recesses or openings (7) in the side sections (2.3, 3.3) are created by punching.

6. Tunnel luminaire (1) according to any one of claims 1 to 5, **characterized in that** the recesses or openings (7) are arranged in one row or a plurality of rows in the side sections (3.2, 3.3), which are oriented parallel to the longitudinal axis (LA) of the tunnel luminaire (1) and/or parallel to each other.

7. Tunnel luminaire (1) according to any one of claims 1 to 6, **characterized in that** the cross-sectional shape of a recess or an opening (7) forms a square with a side length, wherein the side length approximately corresponds to the material thickness of the metal profile.

8. Tunnel luminaire (1) according to any one of the preceding claims, **characterized in that** the metal profile is manufactured from aluminium or from an aluminium alloy, preferably the aluminium alloy AIMg3.

9. Tunnel luminaire (1) according to any one of the preceding claims, **characterized in that** the surface of the metal profile is anodized black.

10. Tunnel luminaire (1) according to any one of the preceding claims, **characterized in that** the luminaire housing (2) has a cassette-type design.

11. Tunnel luminaire (1) according to any one of the preceding claims, **characterized in that** the tunnel luminaire (1) is designed as an entrance/exit luminaire or as a linear luminaire.

## Revendications

1. Eclairage de tunnel (1) composé d'un boîtier d'éclairage de préférence plat (2) avec un fond de boîtier (3) et un capot de boîtier (4) pouvant être relié au fonde de boîtier (3), qui forment un compartiment intérieur de boîtier (5), sachant que dans le compartiment intérieur de boîtier (5) sont logés une pluralité de moyens d'éclairage sous la forme de diodes électroluminescentes (13), sachant que les moyens d'éclairage sont reliés de manière thermo-conductrice au moins avec le fond de boîtier (3), sachant que le fond de boîtier (3) est formé par un profilé métallique fabriqué par cintrage á partir d'un matériau plat métallique, formant un corps de refroidissement, comprenant une section de fond (3.1) rectangulaire plane ainsi que des premières sections de branche (3.2) se raccordant à au moins deux côtés longitudinaux de la section de fond (3.1), sachant que les premières sections de branche (3.2) s'écartent du capot de boîtier (4) et font saillie vers l'extérieur du boîtier d'éclairage (2), et comportent plusieurs évidements ou passages (7) pour agrandir la surface de refroidissement.

2. Eclairage de tunnel (1) selon la revendication 1, **caractérisé en ce que** le profilé métallique comporte des deuxièmes sections de branche (3.3), se raccordant respectivement à une première section de branche (3.2).

3. Eclairage de tunnel (1) selon la revendication 1 ou 2, **caractérisé en ce que** le profilé métallique comporte une section en forme de U ou de C.

4. Eclairage de tunnel (1) selon la revendication 2, **caractérisé en ce que** les deuxièmes sections de branche (3.3) comportent plusieurs évidements ou passages (7) pour agrandir la surface de refroidissement.

5. Eclairage de tunnel (1) selon la revendication 1 ou 4, **caractérisé en ce que** les évidements ou passages (7) sont fabriqués par estampage dans les sections de branche (2.3, 3.3).

6. Eclairage de tunnel (1) selon l'une quelconque des revendications 1 à 5, **caractérisé en ce que** les évidements ou passages (7) sont disposés dans une ou plusieurs rangées dans les sections de branche (3.2, 3.3), qui sont orientées parallèlement à l'axe longitudinal (LA) de l'éclairage de tunnel (1) et/ou parallèlement les unes aux autres.

7. Eclairage de tunnel (1) selon l'une quelconque des revendications 1 à 6, **caractérisé en ce que** la forme de section d'un évidement ou d'un passage (7) forme un carré avec une longueur latérale, sachant que la longueur latérale correspond à peu près à l'épaisseur de matériau du profilé métallique.

8. Eclairage de tunnel (1) selon l'une quelconque des revendications précédentes, **caractérisé en ce que** le profilé métallique est fabriqué en aluminium ou alliage d'aluminium, de préférence en alliage d'aluminium AlMg3.

9. Eclairage de tunnel (1) selon l'une quelconque des revendications précédentes, **caractérisé en ce que** la surface du profilé métallique est anodisée noire.

10. Eclairage de tunnel (1) selon l'une quelconque des revendications précédentes, **caractérisé en ce que** le boîtier d'éclairage (2) est constitué en forme de cassette.

11. Eclairage de tunnel (1) selon l'une quelconque des revendications précédentes, **caractérisé en ce que** l'éclairage de tunnel (1) est constitué sous la forme d'un éclairage d'entrée ou éclairage de sortie ou comme éclairage linéaire.
